# EUROPÄISCHE PATENTSCHRIFT

(11) **EP 1 302 432 B1**
(45) Veröffentlichungstag und Bekanntmachung des Hinweises auf die Patenterteilung: **14.12.2011**
(21) Anmeldenummer: 02022550.4
(22) Anmeldetag: 08.10.2002
(51) Int. Cl.: B66B 11/00, B66B 7/02

(54) **Einrichtung zum Einbauen eines Aufzugsantriebs in einen Aufzugsschacht**
Arrangement to install a hoisting machine in an elevator shaft
Ensemble pour installer la machine d'ascenseur dans la cage

(30) Priorität: 16.10.2001 EP 01811010
(43) Veröffentlichungstag der Anmeldung: 16.04.2003
(73) Patentinhaber: Inventio AG, 6052 Hergiswil NW (CH)
(72) Erfinder: Bloch, Hanspeter, El. Ing., 6033 Buchrain (CH); Heggli, Mario, Masch. Ing., 6004 Luzern (CH)

(56) Entgegenhaltungen:
- EP-A- 0 686 594
- EP-A- 1 053 969
- FR-A- 2 802 521
- US-A- 957 531

## Beschreibung

Die Erfindung betrifft eine Einrichtung zum Einbauen eines Auf zugsantriebs in einen Aufzugsschacht, wobei zur Abstützung des Auf zugsantriebs auf den Aufzugsschachtboden eine Tragkonstruktion vorgesehen ist, die aus mindestens zwei Schienen besteht und am Auf zugschacht fixiert ist.

Bei Aufzugsanlagen geringerer Förderhöhe kann in den betreffenden Gebäuden der Maschinenraum weggelassen und somit Kosten gespart und Raum gewonnen werden. Bei derartigen Aufzugsanlagen müssen daher der Aufzugsantrieb und gegebenfalls dazugehörige Steuerungseinrichtungen im Aufzugsschacht angeordnet werden.

Mit der Europäischen Patentschrift EP 0 710 618 B1 ist eine Aufzugsanlage bekannt geworden, die einen im Aufzugsschacht angeordneten Aufzugsantrieb mit einer Treibscheibe aufweist. Der Aufzugsantrieb wird von einer als Maschinenbett ausgebildeten Trägerplatte getragen, die sich auf den oberen Enden zweier Schienen in Form von Führungsschienen abstützt. Um die im Betrieb auftretenden, in horizontaler Richtung wirkenden Kräfte aufzunehmen, ist der Aufzugsantrieb über ein Verstrebungselement an einer Wand des Aufzugsschachtes befestigt. Bei dieser Aufzugsanlage sind die Führungsschienen, um die erforderliche Stabilität zu gewährleisten, an einer ausreichenden Anzahl Stellen, insbesondere im oberen Schachtbereich, mit den Wänden des Aufzugsschachtes verbunden werden. Diese Massnahme bedingt, dass die Schachtwände eine dafür ausreichende Stabilität aufweisen. Ausserdem können Vibrationen auf die Schachtwände übertragen werden, was oft zu erheblichen Problemen führt. Die Führungsschienen sind dabei in ihrer Längsrichtung verschieblich mit den Schachtwänden verbunden, damit das Setzen (Schrumpfen) des Gebäudes nicht zu Verwerfungen an den Führungsschienen führt.

Der Erfindung liegt die Aufgabe zugrunde, die Tragkonstruktion für den Aufzugsantrieb derart zu verbessern, dass sie im Bereich zwischen dem Aufzugsantrieb und dem obersten Stockwerkboden nicht an den Wänden des Aufzugsschachtes befestigt werden muss.

Diese Aufgabe wird durch die im Patentanspruch 1 angegebene Erfindung gelöst. Hierbei sind die Schienen der Tragkonstruktion mindestens in einem Teilbereich ihrer Länge miteinander durch mindestens ein Verbindungsglied mit ausreichender Länge und Steifigkeit zu einem biegesteifen Verbundkörper vebunden.

In einer bevorzugten Ausführungsform sind drei Führungsschienen vorgesehen, die nebeneinander stehend an den Eckpunkten eines gleichschenkligen Dreiecks angeordnet sind.

Gemäss einer weiteren Ausführungsform der Erfindung ist die Tragkonstruktion so gestaltet, dass mindestens eine der sie bildenden Schienen kürzer ist als die anderen, d. h., das obere Ende dieser Schiene reicht nicht bis zur Verbindungsstelle zwischen Aufzugsantrieb und Tragkonstruktion und/oder ihr unteres Ende reicht nicht bis zur Abstützstelle im Bereich des Auf zugsschachtbodens. Diese Schiene hat die Aufgabe, den die Tragkonstruktion bildenden Verbundkörper in einer Zone kritischer Stabilität zu verstärken und kann daher mit geringerer Länge und reduzierter Masse ausgeführt werden.

Die mit der Erfindung erzielten Vorteile sind darin zu sehen, dass eine biegesteife und knickstabile Säule geschaffen wird, die auch die durch den Auf zugsantrieb entstehenden und auf dessen Lager wirkenden Drehmomente sicher und schwingungsfrei aufnehmen kann. Weitere Vorteile liegen darin, dass die Führungsschienen nur im Bereich der Stockwerkböden im Aufzugsschacht gehalten werden, wobei grössere Distanzen zwischen den Befestigungen möglich sind.

Im folgenden wird die Erfindung anhand mehrerer Ausführungsbeispiele im Zusammenhang mit der Zeichnung näher erläutert.
Es zeigen:
- Fig.1: eine Teilansicht der erfindungsgemässen Einrichtung in einer ersten Ausführung,
- Fig.2: einen Schnitt gemäss der Linie II-II in der Fig.1, in grösserem Massstab,
- Fig.3: die Einrichtung gemäss Fig.1 in einer zweiten Ausführung, und
- Fig.4: die Einrichtung gemäss Fig.1 in einer dritten Ausführung.
- Fig. 5: die Einrichtung gemäss Fig. 1, wobei eine der Schienen sich nur über einen Teil der Länge der Tragkonstruktion erstreckt.

In den Fig.1 und 2 ist mit 1 eine Tragkonstruktion bezeichnet, die aus drei Führungsschienen 2, 3 und 4 besteht, welche mittels Verbindungsgliedern 5 fest miteinander verbunden sind. Die Führungsschienen 2, 3 und 4 erstrecken sich bis zum Boden einer nicht dargestellten Schachtgrube und sind nebeneinander stehend an Eckpunkten eines gleichschenkligen Dreiecks angeordnet. Zwei Führungsschienen 2, 3 sind für die Führung einer Aufzugskabine 6 bzw. eines Gegengewichtes 7 bestimmt, während die dritte Führungsschiene 4, die ein von den Führungsschienen 2, 3 abweichendes Profil aufweisen kann, lediglich der Verstärkung der Tragkonstruktion 1 dient. Mit 8 sind Halter bezeichnet, mit welchen die Führungsschienen 2, 3 und 4 im Bereich von Stockwerkböden mit der Gebäudestruktur verbunden sind, wobei diese Verbindungen eine Verschiebung der Führungsschienen in deren Längsrichtung zulassen, um ein Setzen (Schrumpfen) des Gebäudes oder unterschiedliche Wärmedehnungen von Schienen und Aufzugsschacht auszugleichen. Zweite Führungsschienen 10, 11 für die Aufzugskabine 6 bzw. für das Gegengewichte 7 sind über weitere Halter 12 an der Gebäudestruktur befestigt.

Das Verbindungsglied 5 besteht beispielsweise aus einem Vierkant-Hohlprofil, dessen Länge etwa den Abständen zwischen den Führungsschienen entspricht, die es verbindet. Dies ist eine Voraussetzung dafür, dass das Verbindungsglied in Längsrichtung der Führungsschienen mit ausreichender Steifigkeit Schubkräfte von einer Führungsschiene auf die andere(n) übertragen kann, wodurch die Gruppe von Führungsschienen zu einem biegesteifen und knickstabilen Verbundkörper wird. Um dies zu gewährleisten, sind die Führungsschienen jeweils mit jedem Verbindungsglied 5 durch mehrere vertikal voneinander beabstandete Gruppen von Verbindungselementen 16 verbunden. Im Ausführungsbeispiel sind jeweils drei übereinander angeordnete Gruppen von Schrauben gezeigt.

Die Anzahl der verwendeten Verbindungsglieder 5 ist von der Förderhöhe der betreffenden Aufzugsanlage abhängig. Mindestens ein Verbindungsglied 5 ist hierbei im Bereich zwischen einem obersten Stockwerkboden 9 und einem Aufzugsantrieb 14 angeordnet, der mittels einer Lagerplatte 15 auf der Tragkonstruktion 1 befestigt ist.

Es liegt im Rahmen der Erfindung, Verbindungsglieder zu verwenden, die von der beispielsweise vorgeschlagenen Form abweichen. Weiterhin liegt es im Rahmen der Erfindung, die Tragkonstruktion 1 aus mehr als drei, anders gruppierten, Führungsschienen zu gestalten.

Es ist auch möglich, die gemäss Fig.1 beschriebene Tragkonstruktion 1 für Aufzugsantriebe, die mit einer Drehmomentenstütze ausgerüstet sind, zu verwenden. So weist gemäss Fig.3 ein mittels einer Lagerplatte 21 auf der Tragkonstruktion 1 befestigter Aufzugsantrieb 20 eine Drehmomentenstütze 22 auf, die aus zwei in einer Linie liegenden Armen 23, 24 besteht. An den durch das Antriebsdrehmoment auf Biegung belasteten Armen 23, 24 sind schwingungsdämpfende Puffer 25, 26 vorgesehen, die eine Verbindung zwischen den Schachtwänden 27, 28 und den Armen 23, 24 bilden. Die Puffer 25, 26 können Feder- oder Gummipuffer sein. Es ist jedoch auch möglich, die Arme 23, 24 der Drehmomentenstütze 22 fest mit den Schachtwänden 27, 28 zu verbinden.

Eine Traverse 29 stützt sich mit dem einen Ende auf der zweiten Führungsschiene 11 des Gegengewichtes 7 und mit dem anderen Ende auf der Lagerplatte 21 des Aufzugsantriebs 20 ab. An der Traverse 29 sind Förderseile 30 befestigt, die über eine am Gegengewicht gelagerte Umlenkrolle 31 und eine Treibscheibe 32 des Auf zugsantriebs 20 zur Auf zugskabine 6 führen.

Nach Fig.4 weist ein Auf zugsantrieb 40 eine zweigeteilte Drehmomentenstütze 41 auf. Hierbei ist ein erster Arm 42 mit einem Puffer 43 direkt mit der Oberseite des Aufzugsantriebs 40 verbunden, während ein zweiter Arm 44 durch die mit der Unterseite des Aufzugsantriebs verbundene Traverse 29 gebildet wird, an welcher ein Halteglied 45 befestigt ist, das einen Puffer 46 trägt. Die Puffer 43, 46 sind von der gleichen Art wie die Puffer 25, 26 der Drehmomentenstütze 22 gemäss Fig.3.

Mit Fig.5 ist eine als Verbundkörper gestaltete Tragkonstruktion 1 dargestellt, bei der eine der sie bildenden Schienen sich nur über einen Teil der Länge der Tragkonstruktion erstreckt. Die Länge der verkürzten Schiene endet jeweils im Bereich eines der Verbindungsglieder 5. Die Lagerplatte 15 mit dem darauf befestigten Aufzugsantrieb 14 ist gemäss diesem Beispiel nur mit den oben unverkürzten Schienen direkt verbunden, und die Tragkonstruktion stützt sich nur über die unten unverkürzten Schienen auf dem Boden des Aufzugsschachts 13 ab. Eine Verkürzung der Schiene kann oben, unten oder an beiden Enden vorhanden sein.

## Patentansprüche

1. Einrichtung zum Einbauen eines Aufzugsantriebs (14) in einen Aufzugsschacht (13), die eine Tragkonstruktion (1) aufweist, welche aus mindestens zwei Schienen (2, 3, 4) besteht, am Aufzugschacht fixiert ist und den Aufzugsantrieb (14) auf einem Aufzugschachtboden abstützt,
**dadurch gekennzeichnet,**
**dass** die Schienen (2, 3, 4) der Tragkonstruktion (1) mindestens in einem Teilbereich ihrer Länge untereinander durch mindestens ein Verbindungsglied (5) zu einem biegesteifen Verbundkörper verbunden sind, wobei das Verbindungsglied (5) sich in Längsrichtung der Schienen (2, 3, 4) über eine Länge erstreckt, die etwa dem Abstand zwischen den Schienen entspricht.

2. Einrichtung nach Anspruch 1,
**dadurch gekennzeichnet,**
**dass** die Schienen (2, 3, 4) jeweils durch mehrere vertikal voneinander beabstandete Gruppen von Verbindungselementen (16) mit jedem Verbindungsglied 5 verbunden sind.

3. Einrichtung nach Anspruch 1,
**dadurch gekennzeichnet,**
**dass** zwei Schienen in Form von Führungsschienen (2, 3) und eine im Profil von den Führungsschienen (2, 3) abweichende weitere Schiene vorgesehen sind, die nebeneinander stehend an den Eckpunkten eines gleichschenkligen Dreiecks angeordnet sind.

4. Einrichtung nach Anspruch 2 oder 3,
**dadurch gekennzeichnet,**
**dass** eine Führungsschiene (2) der Tragkonstruktion (1) der Führung einer Aufzugskabine (6) und eine andere Führungsschiene (3) der Tragkonstruktion (1) der Führung eines Gegengewichtes zugeordnet ist.

5. Einrichtung nach Anspruch 1,
**dadurch gekennzeichnet,**
**dass** ein oberstes Verbindungsglied (5) im Bereich zwischen einem obersten Stockwerkboden (9) und dem Aufzugsantrieb (14) an den Schienen angeordnet ist.

6. Einrichtung nach Anspruch 1,
**dadurch gekennzeichnet,**
**dass** das Verbindungsglied (5) aus einem Vierkant-Hohlprofil besteht.

7. Einrichtung nach Anspruch 1,
**dadurch gekennzeichnet,**
**dass** der Aufzugsantrieb (20) eine Drehmomentenstütze (22) mit zwei in einer Linie liegenden Armen (23, 24) aufweist, die sich an Schachtwänden (27, 28) abstützen.

8. Einrichtung nach Anspruch 1,
**dadurch gekennzeichnet,**
**dass** der Aufzugsantrieb (40) eine zweigeteilte Drehmomentenstütze (41) aufweist, wobei ein erster, mit der Oberseite des Aufzugsantriebs (40) verbundener Arm (42) sich an der einen Schachtwand (27) abstützt, während ein zweiter, mit der Unterseite des Aufzugsantriebs (40) verbundener Arm (44) sich an der anderen Schachtwand (28) abstützt.

9. Einrichtung nach Anspruch 7 oder 8,
**dadurch gekennzeichnet,**
**dass** die Arme (23, 24, 42, 44) sich über schwingungdämpfende Puffer (25, 26, 43, 46) an den Schachtwänden (27, 28) abstützen.

10. Einrichtung nach Anspruch 7 oder 8,
**dadurch gekennzeichnet,**
**dass** die Arme (23, 24, 42, 44) fest mit den Schachtwänden (27, 28) verbunden sind.

11. Einrichtung nach Anspruch 1,
**dadurch gekennzeichnet,**
**dass** mindestens eine (50) der die Tragkonstruktion (1) bildenden Schienen (2, 3, 50) sich nur über einen Teil der Höhe der Tragkonstruktion erstreckt, so dass das obere Ende dieser Schiene nicht bis zur Verbindungsstelle zwischen Aufzugsantrieb (14) und Tragkonstruktion (1) und/oder ihr unteres Ende nicht bis zur Abstützstelle (51) der Tragkonstruktion (1) reicht.

## Claims

1. Equipment for installation of a lift drive (14) in a lift shaft (13), which comprises a support construction (1) which consists of at least two rails (2, 3, 4), is fixed to the lift shaft and supports the lift drive (14) on a lift shaft base, **characterised in that** the rails (2, 3 4) of the support construction (1) are connected amongst one another at least in a part region of the length thereof by at least one connecting member (5) so as to form a compound body stiff in bending, wherein the connecting member (5) extends in the longitudinal direction of the rails (2, 3, 4) over a length approximately corresponding with the distance between the rails.

2. Equipment according to claim 1, **characterised in that** the rails (2, 3, 4) are connected with each connecting member (5) in each instance by a plurality of vertically spaced-apart groups of connecting elements (16).

3. Equipment according to claim 1, **characterised in that** two rails in the form of guide rails (2, 3) and a further rail differing in profile from the guide rails (2, 3) are provided, the rails being disposed to stand adjacent to one another at the corner points of an equilateral triangle.

4. Equipment according to claim 2 or claim 3, **characterised in that** one guide rail (2) of the support construction (1) is associated with the guidance of a lift cage (6) and another guide rail (3) of the support construction (1) is associated with the guidance of a counterweight.

5. Equipment according to claim 1, **characterised in that** an uppermost connecting member (5) is arranged at the rails in the region between an uppermost storey floor (9) and the lift drive (14).

6. Equipment according to claim 1, **characterised in that** the connecting member (5) consists of a square hollow profile member.

7. Equipment according to claim 1, **characterised in that** the lift drive (20) comprises a torque stay (22) with two arms (23, 24) which are disposed in a line and supported at shaft walls (27, 28).

8. Equipment according to claim 1, **characterised in that** the lift drive (40) comprises a two-part torque stay (41), wherein a first arm (42) connected with the upper side of the lift drive (40) is supported at one shaft wall (27), whilst a second arm (44) connected with the underside of the lift drive (40) is supported at the other shaft wall (28).

9. Equipment according to claim 7 or claim 8, **characterised in that** the arms (23, 24, 42, 44) are supported at the shaft walls (27, 28) by way of vibration-damping buffers (25, 26, 43, 46).

10. Equipment according to claim 7 or claim 8, **characterised in that** the arms (23, 24, 42, 44) are fixedly connected with the shaft walls (27, 28).

11. Equipment according to claim 1, **characterised in that** at least one (50) of the rails (2, 3, 50) forming the support construction (1) extends over only a part of the height of the support construction so that the upper end of this rail does not reach to the connecting point between lift drive (14) and support construction (1) and/or the lower end thereof does not reach to the support point (41) of the support construction (1).

## Revendications

1. Dispositif pour installer un entraînement d'ascenseur (14) dans une gaine d'ascenseur (13), comportant une construction porteuse (1) qui est composée d'au moins deux rails (2, 3, 4), qui est fixée à la gaine d'ascenseur et qui supporte l'entraînement d'ascenseur (14) sur un fond de gaine d'ascenseur,
**caractérisé en ce que** les rails (2, 3, 4) de la construction porteuse (1) sont reliés entre eux, au moins dans une zone partielle de leur longueur, par au moins un organe de liaison (5) pour former un corps composé rigide en flexion, étant précisé que l'organe de liaison (5) s'étend dans le sens longitudinal des rails (2, 3, 4) sur une longueur qui correspond à peu près à la distance entre les rails.

2. Dispositif selon la revendication 1, **caractérisé en ce que** les rails (2, 3, 4) sont reliés à chaque organe de liaison (5) par plusieurs groupes, espacés verticalement, d'éléments de liaison (16).

3. Dispositif selon la revendication 1, **caractérisé en ce qu'**il est prévu deux rails en forme de rails de guidage (2, 3) et un autre rail dont le profil est différent des rails de guidage (2, 3), qui sont disposés côte à côte aux angles d'un triangle isocèle.

4. Dispositif selon la revendication 2 ou 3, **caractérisé en ce qu'**un rail de guidage (2) de la construction porteuse (1) est associé au guidage d'une cabine d'ascenseur (6), et un autre rail de guidage (3) de la construction porteuse (1) est associé au guidage d'un contrepoids.

5. Dispositif selon la revendication 1, **caractérisé en ce qu'**un organe de liaison (5) supérieur est disposé sur les rails dans la zone entre un plancher d'étage supérieur (9) et l'entraînement d'ascenseur (14).

6. Dispositif selon la revendication 1, **caractérisé en ce que** l'organe de liaison (5) se compose d'un profilé creux rectangulaire.

7. Dispositif selon la revendication 1, **caractérisé en ce que** l'entraînement d'ascenseur (20) comporte un support de couple (22) avec deux bras (23, 24) qui sont placés sur une ligne et qui s'appuient sur des parois de gaine (27, 28).

8. Dispositif selon la revendication 1, **caractérisé en ce que** l'entraînement d'ascenseur (40) comporte un support de couple (41) divisé en deux, étant précisé qu'un premier bras (42) relié au côté supérieur de l'entraînement d'ascenseur (40) s'appuie contre une paroi de gaine (27) tandis qu'un second bras (44) relié au côté inférieur de l'entraînement d'ascenseur (40) s'appuie contre l'autre paroi de gaine (28).

9. Dispositif selon la revendication 7 ou 8, **caractérisé en ce que** les bras (23, 24, 42, 44) s'appuient contre les parois de gaine (27, 28) par l'intermédiaire de tampons amortisseurs de vibrations (25, 26, 43, 46).

10. Dispositif selon la revendication 7 ou 8, **caractérisé en ce que** les bras (23, 24, 42, 44) sont reliés solidement aux parois de gaine (27, 28).

11. Dispositif selon la revendication 1, **caractérisé en ce que** l'un (50) au moins des rails (2, 3, 50) qui forment la construction porteuse (1) s'étend sur une partie seulement de la hauteur de ladite construction porteuse, de sorte que l'extrémité supérieure de ce rail ne va pas jusqu'au point de liaison entre l'entraînement d'ascenseur (14) et la construction porteuse (1) et/ou son extrémité inférieure ne va pas jusqu'au point d'appui (51) de la construction (1).
